# FASCICULE DE BREVET EUROPEEN

(11) **EP 0 518 714 B1**
(45) Date de publication et mention de la délivrance du brevet: **26.06.1996**
(21) Numéro de dépôt: 92401404.6
(22) Date de dépôt: 22.05.1992
(51) Int. Cl.: G05F 3/22, G05F 1/56

(54) **Source de courant adaptée à des variations rapides de tension de sortie**
An kurzzeitige Ausgangspannungschwankungen angepasste Stromquelle
Current source adapted to rapid variations in the output voltage

(30) Priorité: 14.06.1991 FR 9107320
(43) Date de publication de la demande: 16.12.1992
(73) Titulaire: THOMSON-CSF SEMICONDUCTEURS SPECIFIQUES, 75008 Paris (FR)
(72) Inventeur: Masson, Gilles, F-92045 Paris la Défense (FR)
(74) Mandataire: Guérin, Michel

(56) Documents cités:
- EP-A- 0 139 425
- EP-A- 0 219 682
- US-A- 4 319 179
- US-A- 4 733 161
- US-A- 4 879 524
- I.B.M. TECHNICAL DISCLOSURE BULLETIN vol. 29, no. 3, Août 1986, NEW YORK, USA pages 1368 - 1369; 'pnp current source reference circuit'

## Description

La présente invention concerne une source de courant qui supporte des variations rapides de tension sur sa sortie sans les repercuter sur le courant débité. Cette source doit cette caractéristique en partie à sa structure et en partie à sa réalisation en transistors de type NPN.

Une source de courant est par définition un circuit qui doit fournir un courant stable à un autre circuit électronique. Mais en fait, au cours du fonctionnement, il arrive que ce second circuit, par des changements d'états, subisse des variations rapides en courant, qui se répercutent sur la sortie de la source de courant.

Si la source de courant a une basse impédance, elle peut fournir le courant nécessaire, mais en raison de la faible impédance il y a une réaction qui déstabilise le courant de sortie. Si au contraire la source de courant est à haute impédance, elle est plus stable mais ne peut pas répondre aux variations rapides.

Le schéma d'une source de courant selon l'art connu est donné en figure 1. Il est très simple et comprend un miroir de courant formé par les transistors Q1 et Q2 et par la source de courant Q3 : celle-ci est pilotée à partir d'une tension de référence qui s'établit aux bornes d'une résistance Rref, et contrôlée en température par l'étalon V_{BG} et par le transistor Q_{ref} Le transistor Q4 est monté en miroir avec le transistor Q3.

Si R3 = R4 et si les transistors Q3 et Q4 ont mêmes géométries, ils débitent les mêmes courants et en particulier Q3 débite un courant égal à I_{ref}. Si au contraire, le transistor Q1 a une géométrie "n" fois plus importante que celle de Q2, il débite "n" fois plus : par exemple si n = 5, le courant de sortie I_{S} est 6 fois plus important que le courant de référence I_{ref} (1I_{ref} à travers Q2+5I_{ref} à travers Q1).

Cette architecture a l'avantage d'être très simple, de ne nécessiter que peu de transistors et d'avoir une consommation faible. Elle est améliorée en ce sens que le miroir de courant Q1 + Q2, en transistors NPN, qui assure l'amplification permet de s'affranchir des variations de gain en courant en transistor Q3, qui est un PNP.

En effet, en technologie bipolaire rapide, les transistors PNP ont, de façon générale, plus de dispersion. du gain que les transistors NPN.

En outre, les transistors PNP tels que Q3 et Q4 ont des performances dynamiques très inférieures à celles des transistors NPN tels que Q1 et Q2, parce que les capacités parasites d'un PNP sont plus importantes que celles d'un NPN. Dans ces conditions, une variation rapide du courant de sortie I_{S} (ou de la tension V_{S} en sortie) n'est pas transmise instantanément sur la base du PNP Q3, à cause de sa capacité parasite collecteur base, et Q3 ne réagit pas assez vite pour corriger cette variation.

Enfin, la modulation du courant collecteur I_{C} en fonction de la tension collecteur-émetteur, connu sous l'appellation de tension "d 'Early", est très faible pour un PNP, ce qui se traduit par une dépendance du courant de sortie I_{S} avec la tension de sortie V_{S} d'où une imprécision statique.

Pour remédier à ces inconvénients, l'invention propose :
- de réaliser une source de courant en utilisant exclusivement des transistors NPN
- de modifier l'architecture de cette source de courant, notamment en remplaçant le miroir de courant par un amplificateur différentiel, qui fonctionne de telle façon qu'il maintient une différence de potentiel constante aux bornes d'une résistance, ce qui assure un courant débité constant, quel que soit le potentiel sur la sortie. La conséquence en est que la source de courant selon l'invention peut supporter des variations rapides de tension sur sa sortie : elle ne les repercute pas et continue de fournir un courant de sortie I_{S} stable.

De façon plus précise l'invention concerne une source de courant adaptée à des variations rapides de tension sur sa sortie, comportant comme conue de EP-A-0 219 682 d'une part une branche génératrice du courant de sortie formée par un premier transistor en série avec une première résistance et d'autre part une branche de référence formée par une source de tension de référence en série avec une seconde résistance et avec un second transistor, les bases des premier et second transitors étant réunies et polarisées à travers une résistance réunie à une alimentation, un troisième et un quatrième transistor étant montés en amplificateur différentiel, la source de courant selon l'invention étant caractérisé en ce que, afin de maintenir constante la différence de potentiel aux bornes de la première résistance, le troisième transistor a son collecteur branché sur l'alimentation positive et sa base branchée sur la sortie de la source de courant, tandis que le quatrième transistor a son collecteur branché au point commun "haut" aux bases des premier et second transistors et a sa base branchée au point commun "bas" entre la deuxième résistance et ladite source de tension de référence, les collecteurs des premier et second transistors étant reliés à l'alimentation positive.

L'invention sera mieux comprise par la description plus détaillée qui suit maintenant, en liaison avec les figures jointes en annexe, qui représentent :
- figure 1 : schéma électrique d'une source de courant selon l'art connu, exposé précédemment ;
- figure 2 : schéma électrique d'une source de courant selon l'invention ;
- figures 3 à 5 : courbes de comparaison, pour une variation imposée (figure 3), entre la réponse de la source selon l'art connu (figure 4) et la réponse de la source selon l'invention (figure 5).

La figure 2 donne le schéma électrique de la source, de courant selon l'invention.

Alimentée entre une tension +V_{CC} positive et une tension - V_{EE} négative, la branche qui fournit un courant de référence I_{ref} est sensiblement la même que celle de la figure 1 : un transistor Q_{ref} et une résistance R_{ref}, asservis en température par une source de tension V_{BG}, contrôlent le courant qui traverse un transistor Q6, en série avec une résistance R6 située entre l'émetteur de Q6 et le collecteur de Q_{ref}.

La branche qui constitue la source de courant à proprement parler comprend un transistor Q5, connecté à l'alimentation + V_{CC}, en série avec une résistance R5, dont l'extrémité libre constitue la borne de sortie du circuit. Les bases des transistors Q5 et Q6 sont réunies entre elles, et polarisées à partir de V_{CC} par une résistance R8.

Le fondement de l'invention est de maintenir une différence de potentiel constante aux bornes de la résistance R5, ce qui assure un courant débité I_{S} constant quel quel soit le potentiel de sortie V_{S}. Ceci est obtenu au moyen d'un amplificateur différentiel, formé par les transistors Q7 et Q8. Le transistor Q7 a sa base réunie au point bas V_{S}, extrémité libre de la résistance R5 et son collecteur branché sur l'alimentation. Le transistor Q8 a sa base réunie au point bas V_{B} de la résistance R6, et son collecteur réuni au point V_{H} commun à la résistance R8 et aux bases des transistors Q5 et Q6.

Les émetteurs de l'amplificateur différentiel Q7 + Q8 sont branchés sur une source de polarisation, qui tire un courant Iₚₒₗ vers l'alimentation -V_{EE}.

On peut observer la symétrie du schéma, mise à part la référence Q_{ref} + R_{ref}, ainsi que l'alimentation de Q7 à partir de V_{CC} et celle de Q8 à partir de V_{H}. Mais la tension au point V_{H} correspond, à une jonction émetteur/base de Q5 près, à la tension à une première extrémité "haute" de R5, et la tension au point V_{B} correspond, à travers l'amplificateur différentiel, à la tension à une deuxième extrémité "basse" de R5, qui est en outre la tension de sortie V_{S}.

Ce schéma pourrait fonctionner, avec adaptation, avec des transistors de type PNP, mais, pour atteindre l'objectif qui est que le courant I_{S} reste constant si la tension V_{S} fluctue, il est impératif de le réaliser exclusivement avec des transistors NPN, qui ont moins de capacité parasite de base.

En fonctionnement, la source de courant de référence Q_{ref} + R_{ref} assure une différence de potentiel constante V_{H} - V_{B} aux bornes de la résistance R6 (à une jonction près), et, à l'équilibre, la tension au point V_{B} est asservie à la tension de sortie au point V_{S}, ou tension au point "bas" de R5.

Mais simultanément, la tension au point "haut' V_{H} de R5 (à une jonction près) est asservie au potentiel de sortie V_{S}, à travers l'amplificateur différentiel rebouclé en gain unité. Ainsi, si la tension de sortie V_{S} fluctue, par suite du fonctionnement, la tension en V_{H} l'accompagne dans sa fluctuation, et comme la différence V_{H} - V_{B} est constante, la différence V_{H} - V_{S} est également constante, et le courant de sortie I_{S} est constant.

L'amplification en courant est obtenue par la géométrie des composants symétriques Q5 + R5 et Q6 + R6. Si le courant I_{S} doit être égal à "n" fois le courant I_{ref} les dimensions géométriques du transistor Q5 sont égales à "n" fois celles du transistor Q6, et la valeur de la résistance R5 est égale à "1/n" fois celle de la résistance R6. Ainsi, à titre purement explicatif, pour débiter 3 mA avec un courant de référence de 500 A, comme dans l'exemple de la figure 1, il faut que Q5 ait une géométrie égale à 6 fois celle de Q6, et que R5 = R6/6.

L'utilisation exclusive de transistors NPN qui ont moins de capacité parasite de base, entraîne deux types d'avantages :
- en dynamique, on s'affranchit des effets capacitifs de la base de Q7 sur la sortie V_{S}. Seul subsiste un effet capacitif sur le transistor Q_{ref}, mais il n'intervient pas sur la sortie et il peut être réduit en diminuant la géométrie de Q_{ref} ;
- en statique, la variation de I_{S} en fonction de V_{S} depend de l'effet early du transistor Q_{ref}, qui est réduite parce qu'un transistor NPN a une tension d'early plus grande qu'un PNP, ainsi que de l'offset de l'amplificateur utilisé.

Les courbes des figures 3 à 5 illustrent l'intérêt des transistors NPN, et du circuit selon l'invention, par rapport à l'art connu.

La courbe de la figure 3 représente la forme de tension qu'on force sur la sortie V_{S} : elle varie de 2 V en 1 ns, soit une variation de 2000 V/ µS, mieux connue sous le nom de "slew-rate" On observe comment réagit la source de courant dans les deux cas de variation, front montant et front descendant.

Dans le cas de l'art connu, en figure 4, la quasi-droite 1 donne la réaction du courant de référence I_{ref}, amplifié pour être amené au niveau du courant de sortie I_{S}. Le courant I_{ref} est très constant, mais le courant de sortie en courbe 2 subit deux rebonds, mieux connus sous le nom d"overshoot", l'un au front montant, l'autre au front descendant. Pour une impulsion à 2000 V/ µS, l'overshoot atteint 115 %, et il faut 4,8 ns pour que le circuit revienne à l'équilibre + 5 %.

Les courbes 3 et 4 de la figure 5 donnent les correspondants des courbes précédentes, mais pour la source de courant selon l'invention. Pour une même impulsion de 2 V, avec un slew-rate de 2000 V/ µS, on voit que le courant de référence (courbe 3) subit une très légère perturbation, mais le courant de sortie (courbe 4) est de beaucoup moins perturbé que dans l'art connu. L'overshoot est limité à 9 % et la perturbation ne dure que 1,5 ns.

Cette très sensible amélioration est due à l'emploi exclusif dans la source de courant selon l'invention de transistors de type NPN, qui ont moins de capacités parasites. Une source de courant peut être modèlisée, sous la forme d'un générateur de courant (I_{d}), en parallèle avec une résistance (R_{S}) et avec une capacité (C_{d}). Pour un même courant généré I_{d} = 3 mA, la source de courant de la figure 1 (art connu) a une résistance R_{S} = 10 k ohm et une capacité parasite C_{d} = 2,3pF, tandis que la source de courant selon l'invention a :${\text{R}}_{\text{S}} \text{= 100 k ohm}$${\text{C}}_{\text{d}} \text{= 0,15 pF}$ ce qui revient à diviser par 15,3 la capacité de la source, et donc à améliorer son temps de réponse, permettant ainsi que le courant débité soit indépendant des variations de la tension de sortie.

## Revendications

1. Source de courant adaptée à des variations rapides de tension (V_{S}) sur sa sortie, comportant d'une part une branche génératrice du courant de sortie (I_{S}) formée par un premier transistor (Q5) en série avec une première résistance (R5), et d'autre part une branche de référence formée par une source de tension de référence (Q_{ref} + R_{ref} + V_{BG}) en série avec une seconde résistance (R6) et avec un second transistor (Q6), les bases des premier et second transistors (Q5, Q6) étant réunies et polarisées à travers une résistance (R8) réunie à une alimentation (+V_{CC}), un troisième et un quatrième transistor (Q7, Q8) étant montés en amplificateur différentiel, cette source de courant étant caractérisée en ce que, afin de maintenir constante la différence de potentiel aux bornes de la première résistance (R5), le troisième transistor (Q7) a son collecteur branché sur l'alimentation positive (+V_{CC}) et sa base branchée sur la sortie (V_{S}) de la source de courant, tandis que le quatrième transistor (Q8) a son collecteur branché au point commun "haut" (V_{H}) aux bases des premier et second transistors (Q5, Q6) et a sa base branchée au point commun "bas" (V_{B}) entre la deuxième résistance (R6) et ladite source de tension de référence (Q_{ref}), les collecteurs des premier et second transistors étant reliés à l'alimentation positive.

2. Source de courant selon la revendication 1, caractérisé en ce que les transistors sont de type NPN.

3. Source de courant selon la revendication 1, caractérisée en ce que les variations de la tension de sortie (V_{S}) sont recopiées par l'amplificateur différentiel (Q7, Q8) au point commun "bas" (V_{B}) de la branche de référence ainsi qu'au point commun "haut" (V_{H}), maintenant constante la différence de potentiel aux bornes de la première résistance (R5).

## Patentansprüche

1. An kurze Schwankungen der Spannung (V_{S}) an ihrem Ausgang angepaßte Stromquelle mit einerseits einem Zweig zum Erzeugen des Ausgangsstroms (I_{S}) aus einem ersten, in Serie mit einem ersten Widerstand (R5) geschalteten Transistor (Q5) und andererseits einem von einer Referenzspannungsquelle (Q_{erf}+R_{erf}+V_{BG}) in Serie mit einem zweiten Widerstand (R6) und einem zweiten Transistor (Q6) gebildeten Zweig, wobei die Basisanschlüsse des ersten und des zweiten Transistors (Q5, Q6) verbunden und über einen Widerstand (R8) an eine Versorgungsspannung (+V_{CC}) gelegt sind, wobei ein dritter und ein vierter Transistor (Q7, Q8) als Differenzverstärker geschaltet sind, wobei die Stromquelle dadurch gekennzeichnet ist, daß zum Konstanthalten der Potentialdifferenz an den Klemmen des ersten Widerstandes (R5) der dritte Transistor (Q7) mit seinem Kollektoranschluß an die positive Versorgungsspannung (+V_{CC}) und mit seinem Basisanschluß an den Ausgang (V_{S}) der Stromquelle angeschlossen ist, während der vierte Transistor (Q8) mit seinem Kollektoranschluß an dem gemeinsamen "hohen" Punkt (V_{H}) mit den Basisanschlüssen des ersten und zweiten Transistors (Q5, Q6) und mit seinem Basisanschluß an den gemeinsamen "niedrigen" Punkt (V_{B}) zwischen dem ersten Widerstand (R6) und der Referenzspannungsquelle (Q_{erf}) angeschlossen ist, wobei die Kollektoranschlüsse des ersten und des zweiten Transistors mit der positiven Versorgungsspannung verbunden sind.

2. Stromquelle nach Anspruch 1, dadurch gekennzeichnet, daß die Transistoren NPN-Transistoren sind.

3. Stromquelle nach Anspruch 1, dadurch gekennzeichnet, daß die Änderungen der Ausgangsspannung (V_{S}) durch die Differenzverstärker (Q7, Q8) am gemeinsamen "niedrigen" Punkt (V_{B}) des Referenzzweigs sowie am gemeinsamen "hohen" Punkt (V_{H}) nachgebildet werden, wobei die Potentialdifferenz an den Klemmen des ersten Widerstandes (R5) konstant gehalten wird.

## Claims

1. Current source adapted to rapid variations in voltage (V_{S}) on its output, comprising, on the one hand, a branch generating the output current (I_{S}), this branch being formed by a first transistor (Q5) in series with a first resistor (R5), and, on the other hand, a reference branch formed by a reference voltage source (Q_{ref} + R_{ref} + V_{BG}) in series with a second resistor (R6) and with a second transistor (Q6), the bases of the first and second transistors (Q5, Q6) being joined together and biased via a resistor (R8) joined to a power supply (+V_{CC}), a third and a fourth transistor (Q7, Q8) being mounted as a differential amplifier, this current source being characterized in that, in order to keep the potential difference across the terminals of the first resistor (R5) constant, the third transistor (Q7) has its collector connected to the positive power supply (+V_{CC}) and its base connected to the output (V_{S}) of the current source, whereas the fourth transistor (Q8) has its collector connected to the "high" common point (V_{H}) between the bases of the first and second transistors (Q5, Q6) and its base connected to the "low" common point (V_{B}) between the second resistor (R6) and the said reference voltage source (Q_{ref}), the collectors of the first and second transistors being connected to the positive power supply.

2. Current source according to Claim 1, characterized in that the transistors are of the npn type.

3. Current source according to Claim 1, characterized in that the variations in the output voltage (V_{S}) are copied by the differential amplifier (Q7, Q8) at the "low" common point (V_{B}) of the reference branch as well as at the "high" common point (V_{H}), keeping the potential difference across the terminals of the first resistor (R5) constant.
